# EUROPÄISCHE PATENTSCHRIFT

(11) **EP 2 460 947 B1**
(45) Veröffentlichungstag und Bekanntmachung des Hinweises auf die Patenterteilung: **15.06.2016**
(21) Anmeldenummer: 11009506.4
(22) Anmeldetag: 01.12.2011
(51) Int. Cl.: E06B 1/60, E06B 3/58, E06B 3/62, E04B 2/88

(54) **Verglasung**
Glazing
Vitrage

(30) Priorität: 06.12.2010 DE 202010016189 U
(43) Veröffentlichungstag der Anmeldung: 06.06.2012
(73) Patentinhaber: Bangratz, René, 74076 Heilbronn (DE)
(72) Erfinder: Bangratz, René, 74076 Heilbronn (DE)
(74) Vertreter: Schmid, Barbara

(56) Entgegenhaltungen:
- EP-A2- 1 219 772
- DE-U1-202009 013 904
- GB-A- 2 436 717
- US-A1- 2009 113 826

## Beschreibung

### TECHNISCHES GEBIET

Die Erfindung betrifft eine Verglasung, die beispielsweise Teil einer Raumabschlusswand eines Gebäudes oder eines Wintergartens sein kann. Entsprechende Verglasungen können auch innerhalb eines Gebäudes beispielsweise als Raumteiler eingesetzt werden. Je nach Längserstreckung der entsprechenden Verglasungsfläche können eine oder mehrere nebeneinander angeordnete Glasscheiben Teil dieser Verglasung sein.

### STAND DER TECHNIK

Es sind Verglasungen bekannt, bei denen die Ränder der Glasscheiben von Rahmenprofilen eingefasst werden. Mittels dieser Rahmenprofile werden die Glasscheiben und damit die Verglasung an den jeweils vorhandenen raumfesten Konstruktionsbauteilen befestigt. Solche Verglasungen sind dann zumindest an ihrem oberen und unteren Randbereich linienförmig und damit gleichsam gelenkig gelagert.

Aus der WO 2009/003431 A1 ist ein Glasscheiben-Geländer bekannt, bei dem die Glasscheiben mit ihrem Fußbereich in einem formstabilen U-Profil eingespannt gehalten werden. Mehrere derartig in einem U-Profil eingespannt gehaltene Glasscheiben werden an ihrem oberen freien Rand durch einen durchgehenden Handlauf miteinander verbunden.

Entsprechend der DE 20 2009 013 904 U1 kann ein vergleichbares Glasscheiben-Geländer als raumhohe Verglasung eingesetzt werden. Der untere Endbereich der Glasscheibe kann dazu in einem formstabilen U-Profil eingespannt gehalten werden, während der obere Endbereich der Glasscheibe zwischen zwei oberen Konstruktionsteilen befestigt werden kann. Die beiden oberen Konstruktionsteile sind plattenförmig ausgebildet und können mittels zumindest zweier Schrauben zug- und druckfest aneinander befestigt werden.

Das Dokument US 2009/113826 A1 offenbart die Merkmale des Oberbegriffs des Anspruchs 1.

### DARSTELLUNG DER ERFINDUNG

Ausgehend von diesem vorbekannten Stand der Technik liegt der Erfindung die Aufgabe zugrunde, eine verbesserte Verglasung anzugeben, die an beliebigen Tragkonstruktionen befestigt und einfach und sicher montiert werden kann.

Die Erfindung ist durch die Merkmale des Hauptanspruchs 1 gegeben. Sinnvolle Weiterbildungen der Erfindung sind Gegenstand von sich daran anschließenden weiteren Ansprüchen.

Die erfindungsgemäße Verglasung besitzt zumindest eine Glasscheibe, bei der es sich um eine Einfach- oder um eine Mehrfach-Glasscheibe handeln kann. Darüber hinaus besitzt die Verglasung zumindest eine Profilvorrichtung, die an einer Tragkonstruktion wie insbesondere einer Deckenkonstruktion befestigt ist beziehungsweise befestigt werden kann. Der obere Endbereich der Glasscheibe kann mittels dieser Profilvorrichtung an der Tragkonstruktion befestigt werden. Dazu besitzt die Profilvorrichtung ein erstes und ein zweites Stützprofil. Das erste Stützprofil kann an der Tragkonstruktion befestigt werden und rahmt mit seinem unteren Bereich den oberen Endbereich der Glasscheibe von einer ersten Seite her ein. Das zweite Stützprofil kann an dem ersten Stützprofil verhakend befestigt werden und rahmt mit seinem unteren Bereich den oberen Endbereich der Glasscheibe von einer zweiten Seite her ein. Der obere Endbereich der Glasscheibe wird damit von den beiden Stützprofilen eingerahmt.

Die Befestigung des zweiten Stützprofils an dem ersten Stützprofil kann beispielsweise durch Anklipsen, Einrasten oder Einhängen erfolgen. Diese Art der Befestigung ist rasch durchführbar und sehr montagefreundlich, da durch die rasche Befestigung des zweiten Stützprofils an dem ersten Stützprofil kaum "über Kopf" gearbeitet werden muss.

Um das erste und das zweite Stützprofil bei ihrer verhakenden Befestigung aneinander zu fixieren, ist ein Distanzglied zwischen dem ersten und dem zweiten Stützprofil vorhanden. Dieses Distanzglied kann das erste Stützprofil und das zweite Stützprofil in ihrer Lage fixieren, so dass die Bauteile der Stützprofile, die sich miteinander verhakt haben, nicht unbeabsichtigt auseinanderrutschen können.

Der untere Endbereich der Glasscheibe kann bei der erfindungsgemäßen Verglasung beispielsweise mittels der für Glasgeländerkonstruktionen bekannten Einspanntechnik für Glasscheiben, wie sie aus den vorstehend erwähnten Veröffentlichungen WO 2009/ 003431 A1 und DE 20 2009 013 904 U1 bekannt ist, gehalten werden.

Die Verglasung kann sowohl an ihrem unteren als auch an ihrem oberen Endbereich jeweils eingespannt gehalten werden. Es hat sich herausgestellt, dass es ausreichend und für die Montage vorteilhaft ist, wenn lediglich der untere Rand der Verglasung eingespannt gehalten wird; der gegenüber liegende, nicht eingespannte obere Endbereich der Verglasung muss dann lediglich senkrecht zur Scheibe, also bei einer vertikalen Ausrichtung der Verglasung in horizontaler Richtung, unverschieblich gehalten werden.

Um einen möglichst universellen Einsatz der Verglasung zu ermöglichen, kann die Profilvorrichtung in einer bevorzugten Ausführungsform von unten an einer Tragkonstruktion befestigt werden. Während die Profilvorrichtung auch seitlich beispielsweise an einem von der Tragkonstruktion nach unten ragenden Balken oder Wandabschnitt befestigt werden kann, ermöglichst die Befestigung von unten auch einen Einsatz als Raumteiler an einer beliebiger Stelle in einem Raum.

Eine besonders einfache Montage kann dadurch verwirklicht werden, dass in einer vorteilhaften Ausführungsform das erste Stützprofil der Profilvorrichtung an der Tragkonstruktion angeschraubt wird. Diese Befestigung des ersten Stützprofils kann dabei von unten oder auch von der Seite her möglich sein.

Im unteren Bereich des ersten Stützprofils und/oder im unteren Bereich des zweiten Stützprofils kann eine Umbiegung vorhanden sein. Diese Umbiegung kann in Form eines Ablagerandes ausgebildet sein und den kappenartigen Profilkörper, der den oberen Randbereich der Glasscheibe umfasst, abstützen. Bei einer Längsausdehnung der Glasscheibe, beispielsweise durch Temperaturschwankungen, kann der kappenartige Profilkörper nicht aus dem Bereich der Profilvorrichtung herausrutschen. Darüber hinaus bildet dieser Ablagerand eine optisch ansprechende Verkleidung der Unterseite der Profilvorrichtung.

Die Profilvorrichtung muss nicht über die gesamte Länge der Verglasung vorhanden sein. Vielmehr kann es ausreichend sein, lediglich abschnittsweise eine Profilvorrichtung vorzusehen. Um ein optisch ansprechendes Bild zu erreichen, können die abschnittsweise vorhandenen Profilvorrichtungen beispielsweise mittels einer durchgehenden Verblendung abgedeckt werden. Diese durchgehende Verblendung könnte beispielsweise Teil des zweiten Stützprofils sein. In diesem Fall wäre nur das erste Stützprofil abschnittsweise vorhanden, während das zweite Stützprofil durchgehend vorhanden wäre.

Die Profilvorrichtung der Verglasung kann an die gewünschte Länge der Verglasung angepasst werden. Dazu kann beispielsweise eine einzelne Profilvorrichtung in der entsprechenden Länge montiert werden. Alternativ dazu können mehrere Profilvorrichtungen direkt hintereinander oder mit gegenseitigem Abstand zueinander an der Tragkonstruktion befestigt werden. In eine Profilvorrichtung können mehrere Glasscheiben eingesetzt werden, wobei die Glasscheiben direkt nebeneinander oder mit einem gegenseitigem Abstand an der Profilvorrichtung befestigt werden können. Die Glasscheiben können mit ihren seitlichen Randbereichen auch über die Profilvorrichtung überstehen.

Der obere Endbereich der Glasscheibe kann zumindest abschnittsweise kappenartig von einem Profilkörper umfasst werden. Dieser Profilkörper kann an dem unteren Bereich der beiden Stützprofile jeweils von innen anliegen. Ein solcher Profilkörper kann die Glasscheibe an ihrem oberen Endbereich vor Beschädigungen durch die Stützprofile schützen. Statt eines kappenartigen Profilkörpers könnten auch zwei seitliche Bänder vorgesehen werden, die seitlich zwischen den unteren Bereichen der beiden Stützprofilen und der Glasscheibe vorhanden sein könnten.

Weitere Vorteile und Merkmale der Erfindung sind den in den Ansprüchen ferner angegebenen Merkmalen sowie dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: einen Querschnitt durch die erfindungsgemäße Verglasung, bei der das erste Stützprofil direkt an der Tragkonstruktion befestigt ist und
- Fig. 2: einen Querschnitt durch die erfindungsgemäße Verglasung gemäß Fig. 1 während der Montage.

### WEGE ZUM AUSFÜHREN DER ERFINDUNG

Die erfindungsgemäße Verglasung 10.5 ist mit ihrem oberen Endbereich ausschnittsweise in den Fig. 1 und 2 dargestellt. Die im vorliegenden Fall aus zwei über eine Klebeschicht 12 fest miteinander verklebten Scheiben 14,16 bestehende Glasscheibe 18 wird mit ihrem oberen Endbereich 20 von einer Profilvorrichtung 22.5 gehalten.

Die Profilvorrichtung 22.5 besitzt ein erstes Stützprofil 24.5 und ein zweites Stützprofil 26.5. Das erste Stützprofil 24.5 kann mittels zweier Schrauben 32 an einer Tragkonstruktion 36 befestigt werden. Bei der Tragkonstruktion 36 handelt es sich im vorliegenden Beispielsfall um eine Deckenkonstruktion. Eine der Schrauben 32 führt durch den vertikalen Schenkel 90 des ersten Stützprofils 24.5, die andere Schraube 32 führt durch den horizontalen Schenkel 92 des ersten Stützprofils 24.5. Im Gegensatz zu dem hier dargestellten Ausführungsbeispiel könnte die Befestigung des ersten Stützprofils 24.5 beispielsweise auch lediglich mittels der durch den horizontalen Schenkel 92 oder mittels der durch den vertikalen Schenkel 90 führenden Schraube 32 erfolgen.

Der vertikale Schenkel 90 des ersten Stützprofils 24.5 weist an seinem unteren Endbereich eine horizontale Umbiegung 94 in Form eines Ablagerands auf. Etwa mittig des vertikalen Schenkels 90 befindet sich eine nach oben weisende Umbiegung 96. Der horizontale Schenkel 92 des ersten Stützprofils 24.5 besitzt an seinem vorderen Endbereich einen nach unten weisenden hakenförmigen Kragschenkel 98. An dem hakenförmigen Kragschenkel 98 und der Umbiegung 96 kann das zweite Stützprofil 26.5 eingehängt werden.

Das zweite Stützprofil 26.5 besitzt dazu an seinem vertikalen Schenkel 100 etwa mittig einen leicht nach oben weisenden horizontalen Schenkel 102, der eine endseitige Umbiegung 104 aufweist. Diese Umbiegung 104 kann in der Umbiegung 96 des ersten Stützprofils 24.5 eingehängt werden. Darüber hinaus ist am oberen Endbereich des vertikalen Schenkels 100 eine hakenförmige Umbiegung 106 angeformt, die in den hakenförmigen Kragschenkel 98 des ersten Stützprofils 24.5 eingehängt werden kann. Das erste Stützprofil 24.5 und das zweite Stützprofil 26.5 können damit verhakend aneinander befestigt werden.

Eine Lagefixierung des ersten und zweiten Stützprofils 24.5, 26.5 erfolgt mittels des Distanzglieds 110. Das Distanzglied 110 besitzt zwei Rasthebel 112,114, die jeweils in eine Aussparung 116 in dem horizontalen Schenkel 92 des ersten Stützprofils 24.5 und in eine Aussparung 118 in der hakenförmigen Umbiegung 106 des zweiten Stützprofils 26.5 einrasten können. Erstes und zweites Stützprofil 24.5, 26.5 werden dadurch auseinander gedrückt und sicher aneinander befestigt. Ein versehentliches Anheben des zweiten Stützprofils 26.5, was zu einem Lösen der Profilvorrichtung 22.5 führen würde, ist nicht mehr möglich.

Zwischen einem kappenartigen Profilkörper 84 und dem vertikalen Schenkel 102 des zweiten Stützprofils 26.5 befindet sich ein Freiraum 108. Dieser Freiraum 108 berücksichtigt die nicht zu verhindernden Maßungenauigkeiten der einzelnen Bauteile sowie Bauungenauigkeiten der Tragkonstruktion. Der kappenartige Profilkörper 84 soll ein Zerkratzen der Glasscheibe 18 durch Berührung mit dem ersten Stützprofil 24.5 und dem zweiten Stützprofil 26.5 verhindern und gleichzeitig eine dichte Anlage der Glasscheibe 18 an die Stützprofile 24.5, 26.5 ermöglichen. Der kappenartige Profilkörper 84 besteht aus einem gummihaltigen beziehungsweise kunststoffhaltigen Material.

Bei der Montage der Verglasung 10.5 wird zunächst das erste Stützprofil 24.5 mittels zumindest einer der beiden Schrauben 32 an der Tragkonstruktion 36 befestigt. Nach dem Positionieren der Glasscheibe 18 in einer unteren Haltevorrichtung und dem Aufsetzen des kappenartigen Profilkörpers 84 auf den oberen Endbereich 20 der Glasscheibe 18 kann das zweite Stützprofil 26.5 an dem ersten Stützprofil 24.5 befestigt werden. Dazu wird die hakenförmige Umbiegung 106 des zweiten Stützprofils 26.5 an dem hakenförmigen Kragschenkel 98 des ersten Stützprofils 24.5 eingehängt. Darüber hinaus wird der endseitige Umbiegung 104 des horizontalen Schenkels 102 des zweiten Stützprofils 26.5 an der Umbiegung 96 des ersten Stützprofils 24.5 eingehängt. In einem letzten Montageschritt wird das Distanzglied 100 mit seinen beiden Rasthebeln 112,114 in die entsprechenden Ausnehmungen 116,118 eingerastet.

## Patentansprüche

1. Verglasung (10.5)
- mit zumindest einer Glasscheibe (18),
- mit zumindest einer Profilvorrichtung (22.5), die an einer Tragkonstruktion (36) befestigt oder befestigbar ist,
- wobei die Glasscheibe (18) mit ihrem oberen Endbereich (20) durch die Profilvorrichtung (22.5) an der Tragkonstruktion (36) befestigt oder befestigbar ist,
- wobei die Profilvorrichtung (22.5) ein erstes Stützprofil (24.5) besitzt, das an der Tragkonstruktion (36) befestigt oder befestigbar ist und das mit seinem unteren Bereich den oberen Endbereich (20) der Glasscheibe (18) von einer ersten Seite her einrahmt,
- wobei die Profilvorrichtung (22.5) ein zweites Stützprofil (26.5) besitzt, das an dem ersten Stützprofil (24.5) verhakend befestigbar ist und das mit seinem unteren Bereich den oberen Endbereich (20) der Glasscheibe (18) von einer der ersten Seite gegenüber liegenden zweiten Seite her einrahmt,
- wobei der obere Endbereich (20) der Glasscheibe (18) zwischen den beiden Stützprofilen (24.5, 26.5) in zur Scheibenebene senkrechter Richtung gelagert ist,
- **dadurch gekennzeichnet, dass**
- das erste Stützprofil (24.5) einen vertikalen Schenkel (90) und einen horizontalen Schenkel (92) besitzt,
- etwa mittig des vertikalen Schenkels (90) eine nach oben weisende Umbiegung (96) angeordnet ist
- der horizontale Schenkel (92) des ersten Stützprofils (24.5) an seinem vorderen Endbereich einen nach unten weisenden, hakenförmigen Kragschenkel (98) aufweist,
- das zweite Stützprofil (26.5) einen vertikalen Schenkel (100) aufweist,
- etwa mittig des vertikalen Schenkels (100) des zweiten Stützprofils (26.5) ein leicht nach oben weisender horizontaler Schenkel (102) angeordnet ist,
- der horizontale Schenkel (102) des zweiten Stützprofils (26.5) ist mit einer endseitigen Umbiegung (104) in die nach oben weisende Umbiegung (96) des ersten Stützprofils (24.5) einhängbar,
- im oberen Endbereich des vertikalen Schenkels (100) des zweiten Stützprofils (26.5) ist eine hakenförmige Umbiegung (106) angeformt, die in den hakenförmigen Kragschenkel (98) des ersten Stützprofils (24.5) einhängbar ist,
- ein Distanzglied (110) zwischen dem ersten Stützprofil (24.5) und dem zweiten Stützprofil (26.5) vorhanden ist,
- mittels des Distanzglieds (110) das erste Stützprofil (24.5) und das zweite Stützprofil (26.5) in ihrer Lage zueinander fixierbar sind,
- das Distanzglied (110) zwei Rasthebel (112, 114) besitzt, die jeweils in eine Aussparung (116) in dem horizontalen. Schenkel (92) des ersten Stützprofils (24,5) und in eine Aussparung (118) in der hakenförmigen Umbiegung (106) des zweiten Stützprofils (26.5) einrastbar sind.

2. Verglasung nach Anspruch 1,
- **dadurch gekennzeichnet, dass**
- die Profilvorrichtung (22.5) von unten an einer Tragkonstruktion (36) befestigt oder befestigbar ist.

3. Verglasung nach Anspruch 1 oder 2,
- **dadurch gekennzeichnet, dass**
- das erste Stützprofil (24.5) der Profilvorrichtung (22.5) an der Tragkonstruktion (36) anschraubbar ist.

4. Verglasung nach einem der vorstehenden Ansprüche,
- **dadurch gekennzeichnet, dass**
- im unteren Bereich (66, 90) des ersten und/oder des zweiten Stützprofils (24, 24.5) eine Umbiegung (68, 94) in Form eines Ablagerands ausgebildet ist.

5. Verglasung nach einem der vorstehenden Ansprüche,
- **dadurch gekennzeichnet, dass**
- das zweite Stützprofil (26, 26.5) als Verkleidung der Profilvorrichtung (22, 22.5) ausgebildet ist.

6. Verglasung nach einem der vorstehenden Ansprüche,
- **dadurch gekennzeichnet, dass**
- der obere Endbereich (20) der Glasscheibe (18) zumindest abschnittsweise kappenartig von einem Profilkörper (84) umfasst ist, der an dem unteren Bereich (66, 90) des ersten Stützprofils (24, 24.5) und an dem unteren Bereich (72, 100) des zweiten Stützprofils (26, 26.5) anliegt.

## Claims

1. Glazing unit (10.5)
- with at least one glass pane (18),
- with at least one profile system (22.5) which is fastened or can be fastened to a support structure (36),
- wherein the glass pane (18) is fastened or can be fastened with its upper end region (20) to the support structure (36) by the profile system (22.5),
- wherein the profile system (22.5) has a first supporting profile (24.5) which is fastened or can be fastened to the support structure (36) and which, with its lower region, frames the upper end region (20) of the glass pane (18) from a first side,
- wherein the profile system (22.5) has a second supporting profile (26.5) which can be fastened by hooking to the first supporting profile (24.5) and which, with its lower region, frames the upper end region (20) of the glass pane (18) from a second side situated opposite to the first side,
- wherein the upper end region (20) of the glass pane (18) is mounted between the two supporting profiles (24.5, 26.5) in a direction perpendicular to the plane of the pane,
- **characterized in that**
- the first supporting profile (24.5) has a vertical leg (90) and a horizontal leg (92),
- an upwardly directed bent-over portion (96) is arranged approximately at the centre of the vertical leg (90),
- the horizontal leg (92) of the first supporting profile (24.5) has at its front end region a downwardly directed, hook-shaped protruding leg (98),
- the second supporting profile (26.5) has a vertical leg (100),
- a slightly upwardly directed horizontal leg (102) is arranged approximately at the centre of the vertical leg (100) of the second supporting profile (26.5),
- the horizontal leg (102) of the second supporting profile (26.5) can be suspended with its terminal bent-over portion (104) in the upwardly directed bent-over portion (96) of the first supporting profile (24.5),
- a hook-shaped bent-over portion (106) is integrally formed in the upper end region of the vertical leg (100) of the second supporting profile (26.5) and can be suspended in the hook-shaped protruding leg (98) of the first supporting profile (24.5),
- a spacer member (110) is present between the first supporting profile (24.5) and the second supporting profile (26.5),
- the first supporting profile (24.5) and the second supporting profile (26.5) can be fixed in their position relative to one another by means of the spacer member (110),
- the spacer member (110) has two latching levers (112, 114) which can be respectively latched into a recess (116) in the horizontal leg (92) of the first supporting profile (24.5) and into a recess (118) in the hook-shaped bent-over portion (106) of the second supporting profile (26.5).

2. Glazing unit according to Claim 1,
- **characterized in that**
- the profile system (22.5) is fastened or can be fastened to a support structure (36) from below.

3. Glazing unit according to Claim 1 or 2,
- **characterized in that**
- the first supporting profile (24.5) of the profile system (22.5) can be screwed to the support structure (36).

4. Glazing unit according to one of the preceding claims,
- **characterized in that**
- a bent-over portion (68, 94) in the form of a depositing edge is formed in the lower region (66, 90) of the first and/or of the second supporting profile (24, 24.5).

5. Glazing unit according to one of the preceding claims,
- **characterized in that**
- the second supporting profile (26, 26.5) is formed as a cladding of the profile system (22, 22.5).

6. Glazing unit according to one of the preceding claims,
- **characterized in that**
- the upper end region (20) of the glass pane (18) is enclosed at least partially in a cap-like manner by a profile body (84) which bears against the lower region (66, 90) of the first supporting profile (24, 24.5) and against the lower region (72, 100) of the second supporting profile (26, 26.5).

## Revendications

1. Vitrage (10.5) comprenant
- au moins une vitre en verre (18),
- au moins dispositif profilé (22.5) qui est fixé ou peut être fixé à une construction porteuse (36),
- la vitre en verre (18) étant fixée ou pouvant être fixée avec sa région d'extrémité supérieure (20) par le dispositif profilé (22.5) à la construction porteuse (36),
- le dispositif profilé (22.5) possédant un premier profilé de support (24.5) qui est fixé ou peut être fixé à la construction porteuse (36) et qui encadre avec sa région inférieure la région d'extrémité supérieure (20) de la vitre en verre (18) depuis un premier côté,
- le dispositif profilé (22.5) possédant un deuxième profilé de support (26.5) qui peut être fixé par accrochage au premier profilé de support (24.5) et qui encadre avec sa région inférieure la région d'extrémité supérieure (20) de la vitre en verre (18) depuis un deuxième côté situé à l'opposé du premier côté,
- la région d'extrémité supérieure (20) de la vitre en verre (18) étant supportée entre les deux profilés de support (24.5, 26.5) dans une direction perpendiculaire au plan de la vitre, **caractérisé en ce que**
- le premier profilé de support (24.5) possède une branche verticale (90) et une branche horizontale (92),
- un recourbement orienté vers le haut (96) est disposé approximativement au centre de la branche verticale (90),
- la branche horizontale (92) du premier profilé de support (24.5) présente au niveau de sa région d'extrémité avant une branche saillante en forme de crochet (98) orientée vers le bas,
- le deuxième profilé de support (26.5) présente une branche verticale (100),
- une branche horizontale orientée légèrement vers le haut (102) est disposée approximativement au centre de la branche verticale (100) du deuxième profilé de support (26.5),
- la branche horizontale (102) du deuxième profilé de support (26.5) peut être accrochée par un recourbement du côté de l'extrémité (104) dans le recourbement (96) orienté vers le haut du premier profilé de support (24.5),
- dans la région d'extrémité supérieure de la branche verticale (100) du deuxième profilé de support (26.5) est façonné un recourbement en forme de crochet (106) qui peut être accroché dans la branche saillante en forme de crochet (98) du premier profilé de support (24.5),
- un organe d'espacement (110) est prévu entre le premier profilé de support (24.5) et le deuxième profilé de support (26.5),
- le premier profilé de support (24.5) et le deuxième profilé de support (26.5) peuvent être fixés l'un par rapport à l'autre dans leur position au moyen de l'organe d'espacement (110),
- l'organe d'espacement (110) possède deux leviers d'encliquetage (112, 114) qui peuvent chacun être encliquetés dans un évidement (116) dans la branche horizontale (92) du premier profilé de support (24.5) et dans un évidement (118) dans le recourbement en forme de crochet (106) du deuxième profilé de support (26.5).

2. Vitrage selon la revendication 1,
**caractérisé en ce que**
- le dispositif profilé (22.5) est fixé ou peut être fixé par le bas à une construction porteuse (36).

3. Vitrage selon la revendication 1 ou 2,
**caractérisé en ce que**
- le premier profilé de support (24.5) du dispositif profilé (22.5) peut être vissé sur la construction porteuse (36).

4. Vitrage selon l'une quelconque des revendications précédentes,
**caractérisé en ce que**
- un recourbement (68, 94) en forme de bord d'appui est réalisé dans la région inférieure (66, 90) du premier et/ou du deuxième profilé de support (24, 24.5).

5. Vitrage selon l'une quelconque des revendications précédentes,
**caractérisé en ce que**
- le deuxième profilé de support (26, 26.5) est réalisé sous forme d'habillage du dispositif profilé (22, 22.5).

6. Vitrage selon l'une quelconque des revendications précédentes,
**caractérisé en ce que**
- la région d'extrémité supérieure (20) de la vitre en verre (18) est au moins en partie entourée en forme de chapeau par un corps profilé (84) qui s'applique contre la région inférieure (66, 90) du premier profilé de support (24, 24.5) et contre la région inférieure (72, 100) du deuxième profilé de support (26, 26.5).
